# EUROPÄISCHE PATENTSCHRIFT

(11) **EP 1 994 242 B1**
(45) Veröffentlichungstag und Bekanntmachung des Hinweises auf die Patenterteilung: **07.10.2009**
(21) Anmeldenummer: 07712516.9
(22) Anmeldetag: 13.03.2007
(51) Int. Cl.: E05B 9/10

(54) **FREILAUFSCHLIESSZYLINDER**
FREE-RUNNING LOCKING CYLINDER
SERRURE CYLINDRIQUE A ROUE LIBRE

(30) Priorität: 14.03.2006 DE 102006011612
(43) Veröffentlichungstag der Anmeldung: 26.11.2008
(73) Patentinhaber: C. Ed. Schulte Gesellschaft mit beschränkter Haftung Zylinderschlossfabrik, 42551 Velbert (DE)
(72) Erfinder: WALLBERG, Thomas, 42489 Wülfrath (DE)
(74) Vertreter: Grundmann, Dirk
(86) Internationale Anmeldenummer: PCT/EP2007/052348
(87) Internationale Veröffentlichungsnummer: WO 2007/104759

(56) Entgegenhaltungen:
- EP-A- 0 826 854
- DE-A1- 1 703 661
- DE-A1- 3 026 480
- DE-A1- 3 424 603
- DE-A1- 4 242 522
- DE-U1- 8 705 041

## Beschreibung

Die Erfindung betrifft einen Freilaufschließzylinder gemäß Gattungsbegriff des Anspruchs 1.

Ein derartiger Freilaufschließzylinder wird von der DE 4242522 A1 beschrieben. Der Zylinderkern ist mittelst Zuhaltungsstiften, die in Gehäuse- bzw. Kernbohrungen des Gehäuses bzw. des Zylinderkernes einliegen bei nicht eingestecktem Schlüssel drehgesperrt. Wird ein Schlüssel eingesteckt, so tritt die Spitze des Schlüssels in einen Kupplungsschlitz eines Kupplungsstückes. Das Kupplungsstück ist bei nicht eingestecktem Schlüssel gegenüber dem Zylinderkern drehbar, so dass sich das Schließglied bei nicht eingestecktem Schlüssel frei drehen kann. Derartige Freilaufzylinder werden insbesondere an Getriebeschlössern verwendet.

Wird durch den Schlüsselkanal, in welchem normalerweise der passende Schlüssel eingesteckt werden soll, ein schmaler Dietrich eingesteckt, kann dessen verbreitetes Ende in eine Kupplungsstellung mit dem Kupplungsstück gebracht werden. Das Ende des Dietrichs tritt dabei in den Kupplungsschlitz. Das Kupplungselement und somit auch das damit drehfest gekoppelte Schließglied kann dann vom Dietrich gedreht werden.

Aus der DE 1703661, DE 3026480 und DE 3424603 sind Schließzylinder bekannt, bei denen das Schließglied bei nicht eingestecktem Schlüssel mit dem Zylinderkern drehgekoppelt ist. Wird in den Schließkanal des Zylinderkernes ein Schlüssel eingesteckt, so wird eine Schwenkkupplung verschwenkt, so dass ein gegenüberliegender Zylinderkern vom Schließglied entkuppelt wird.

Der Erfindung liegt die Aufgabe zugrunde, Maßnahmen anzugeben, mit denen der Öffnungsmethode unter Verwendung eines schmalen Dietrichs entgegengewirkt wird.

Gelöst wird die Aufgabe durch die im Anspruch 1 angegebene Erfindung.

Der Anspruch 1 sieht zunächst und im Wesentlichen ein von der Schlüsselspitze beim Eintritt in den Kupplungsschlitz in eine Formschlussverbindung zum Zylinderkern bringbares Blockierelement vor. Dieses Blockierelement ist als Schwenkelement ausgebildet. Es handelt sich um einen zweiarmigen Schwenkhebel. Bei nicht eingestecktem Schlüssel wird das Blockierelement in einer Stellung gehalten, in der ein Arm des Blockierelementes außerhalb einer Blockierausnehmung des Zylinderkernes liegt. In dieser Stellung kann das Kupplungsstück gegenüber dem Zylinderkern frei gedreht werden. Das Kupplungsstück liegt in einer Axialhöhlung des Zylinderkernes ein. Wird der Betätigungsabschnitt des Blockierelementes, welcher normalerweise den Kupplungsschlitz sperrt, durch die Spitze des Schlüssels oder durch das Ende eines Dietrichs verschwenkt, so tritt sein Blockierabschnitt in die Blockierausnehmung des Zylinderkernes ein. Das Kupplungsstück ist jetzt drehfest mit dem Zylinderkern gekuppelt. Ist der Zylinderkern zufolge nicht richtig einsortierter Zuhaltungsstifte drehgesperrt, so kann das Kupplungsstück nicht gedreht werden. Eine Drehung des Kupplungsstücks ist nur unter gleichzeitiger Drehung des Zylinderkernes möglich. Der Schließzylinder besitzt gleichwohl eine Freilauffunktion. Das Schließglied kann eine Stellung einnehmen, in welcher das Blockierelement nicht zur Blockierausnehmung des Zylinderkernes fluchtet. Wird in dieser Stellung der passende Schlüssel eingesteckt, so kann der Schließzylinder gedreht werden, da die Schlüsselspitze das gesamte Kupplungsstück axial verlagern kann. Der Schlüssel kann also vollständig in den Schlüsselkanal des Zylinderkernes eingesteckt werden, ohne dass die Spitze den Betätigungsabschnitt des Blockierelementes verschwenken muss. Wird jetzt der Zylinderkern von dem passenden Schlüssel gedreht, so dreht sich das Kupplungsstück nicht mit. Erst wenn die Blockierausnehmung mit dem Blockierabschnitt des Blockierelementes fluchtet, so dass letzteres in die Blockierausnehmung eintreten kann, kann die Schlüsselspitze in den Kupplungsschlitz eintreten. Dann ist das Schließglied wieder drehfest mit dem Zylinderkern über das Kupplungsstück gekuppelt. Wird letzteres mit Hilfe eines Dietrichs versucht, so lässt sich das Schließglied nur bis in eine Position bringen, in welcher der Blockierabschnitt in die Blockierausnehmung einrastet. Da die Zuhaltungsstifte aber die Drehbarkeit des Zylinderkernes sperren, kann das Schließglied von dem Dietrich nicht weiter gedreht werden.

Ein Ausführungsbeispiel der Erfindung wird nachfolgend anhand beigefügter Zeichnungen erläutert. Es zeigen:
- Fig. 1: eine Stirnseitendraufsicht auf einen Doppelschließzylinder,
- Fig. 2: einen Schnitt gemäß der Linie II-II in Figur 1,
- Fig. 3: einen Schnitt gemäß der Linie III-III in Figur 1,
- Fig. 4: einen Schnitt gemäß der Linie IV-IV in Figur 2,
- Fig. 5: eine Darstellung gemäß Figur 3 bei abgezogenem Schlüssel,
- Fig. 6: eine Darstellung gemäß Figur 2 mit um 90° gedrehtem Schlüssel,
- Fig. 7: Darstellung gemäß Figur 1 mit abgezogenem Schlüssel, aber einem um 90° verdrehten Schließglied,
- Fig. 8: einen Schnitt gemäß der Linie VIII-VIII in Figur 7,
- Fig. 9: eine Darstellung gemäß Figur 8 mit eingestecktem Schlüssel und axial verlagertem Kupplungsstück,
- Fig. 10: ein Schnitt gemäß der Linie X-X in Figur 9.

Bei dem Ausführungsbeispiel handelt es sich um einen Doppelschließzylinder. Dieser besitzt ein Zylindergehäuse aus Metall, welches einen Flanschabschnitt besitzt, in dem Kernbohrungen 13 angeordnet sind. In diesen Kernbohrungen 13 stecken nicht dargestellte Zuhaltungsstifte, die mittelst Zuhaltungsfedern auf dem Boden der Kernbohrungen 13 abgestützt sind. Die Kernbohrungen 13 münden in eine Bohrung, in welcher ein Zylinderkern 2 steckt. Die beiden Zylinderkerne 2 des Doppelschließzylinders haben zueinander fluchtende Drehachsen. Sie besitzen zu den Gehäusebohrungen 13 fluchtende Kernbohrungen 14. In diesen stecken nicht dargestellte Kernstifte, die mit nicht dargestellten Gehäusestiften korrespondieren. Die Kernbohrungen 14 münden in einen Schlüsselkanal 8, in den ein Flachschlüssel 5 einsteckbar ist. Im Ausführungsbeispiel sind die beiden sich gegenüberliegenden Breitseiten des Schlüssels mit unterschiedlich tiefen Aussparungen für die verschieden langen Kernstifte profiliert. Bei einem eingesteckten passenden Schlüssel 5 lässt sich der Zylinderkern 2 drehen.

Die Spitze 6 des Schlüssels 5 steckt in einem Kupplungsschlitz 7 eines Krupplungsstücks 4. Das Kupplungsstück 4 besitzt einen im Wesentlichen kreiszylindrischen Abschnitt, in welchem es in einer stirnseitigen Höhlung des Zylinderkernes 2 einliegt. Der Kupplungsschlitz 7 ist ein Diametralschlitz der Stirnseite dieses kreiszylindrisches Abschnittes dieses Kupplungsstückes 4. Das Kupplungsstück 4 besitzt einen Profilabschnitt 16. Dieser besitzt einen unrunden Querschnitt und steckt in einer querschnittsangepassten Profilöffnung 15 des Schließgliedes 3, so dass eine Drehung des Kupplungsstückes 4 auf das Schließglied 3 übertragen werden kann.

Es sind insgesamt zwei Kupplungsstücke 4 vorgesehen, die jeweils aus den beiden Breitseiten des Schließgliedes 3 herausragen und jeweils kreiszylindrische Abschnitte aufweisen, mit denen sie jeweils in Stirnseitenöffnungen der voneinander beabstandeten Zylinderkerne 2 einliegen. Der Zylinderkern 2 der in den Zeichnungen rechts dargestellten Zylinderhälfte besitzt eine Verlängerung. Beide Kupplungsstücke 4 sind mit dem Schließglied 3 drehfest verbunden. Sie können sich aber geringfügig in Achsrichtung verlagern. Die beiden Kupplungsstücke 4 sind mit einer nicht dargestellten Feder derartig gegeneinander abgefedert, dass sie unter Druck dieser Feder in die Stirnseitenöffnungen der Zylinderkerne 2 hineinragen. Sie liegen mit ihren Stirnflächen an den Böden der Stirnseitenöffnungen an. Bei nicht eingestecktem Schlüssel kann das Schließglied 3 gedreht werden. Die Zylinderkerne 2 können, da sie von den Zuhaltungen gesperrt sind, nicht gedreht werden. Es drehen sich die Kupplungsstücke 4 innerhalb der Zylinderkerne 2.

Die Wandung 2' der stirnseitigen Öffnung des Zylinderkernes 2, in welcher der kreiszylindrische Abschnitt des Kupplungsstückes 4 liegt, besitzt sich diagonal gegenüberliegende Aussparungen. Die einer Schlüsselbrust 5' zugeordnete Aussparung 12 bildet eine Blockierausnehmung.

In diese Btockierausnehmung 12 kann ein Blockierabschnitt 9" eines Blockierelementes 9 eingreifen, wenn ein Betätigungsabschnitt 9' von der Schlüsselspitze 6 eines Schlüssels 5 verschwenkt wird.

Das Blockierelement 9 wird im Ausführungsbeispiel von einem zweiarmigen Hebel ausgebildet. Dieser liegt innerhalb des Kupplungsschlitzes 7. Das Blockierelement 9 ist um eine Schwenkachse 10, die von einem Achsbolzen gebildet wird, schwenkbar. Der Betätigungsarm 9' wird von einer Druckfeder 11 beaufschlagt, die sich auf den Boden einer Vertiefung abstützt, die in den Boden des Kupplungsschlitzes 7 eingebracht ist. Bei nicht eingestecktem Schlüssel beaufschlagt die Feder 11 den Betätigungsabschnitt 9' derartig, dass er den Kupplungsschlitz 7 verschließt.

Das Eintreten der Schlüsselspitze 6 in den Kupplungsschlitz 7 ist nur möglich, wenn dieser mit dem Schlüsselkanal 8 fluchtet. Dies ist beispielsweise in den Figuren 2 und 3 dargestellt. Dann wird das Blockierelement 9 verschwenkt, so dass der Blockierabschnitt 9" in die Blockierausnehmung 12 des Zylinderkernes 2 eintreten kann. In dieser Stellung ist das Kupplungsstück 4 durch einen Formschluss drehfest mit dem Zylinderkern 2 verbunden. Handelt es sich bei dem Schlüssel 5 um einen passenden Schlüssel, so kann er gedreht werden. Die Schlüsselspitze 6, die zufolge ihres Eingriffs in den Kupplungsschlitz 7 mit dem Kupplungsstück 4 gekuppelt ist, schleppt zufolge der drehfesten Verbindung zwischen Kupplungsstück 4 und Schließglied 3 letzteres mit.

Wird der Schlüssel abgezogen, wird die in der Figur 5 dargestellte Betriebsstellung erreicht, in welcher die Feder 11 das Blockierelement 9 in eine Stellung gebracht hat, in welcher die Formschlusskupplung aufgehoben ist.

In dieser Stellung kann das Schließglied 3 frei gedreht werden, beispielsweise in die in Figur 8 dargestellte Stellung. In dieser Abbildung ist zu erkennen, dass der Blockierabschnitt 9' jetzt vor einer Wandung 2' der Stirnseitenöffnung des Zylinderkernes 2 liegt. Würde jetzt ein Schlüssel eingesteckt werden, so kann dieser nicht mit seiner Spitze 6 in den Kupplungsschlitz 7 treten, da dieser nicht mit dem Schlüsselkanal 8 fluchtet. Der Schlüssel verlagert vielmehr, wie in den Figuren 9 und 10 dargestellt, das gesamte Kupplungsstück 4 gegen die Kraft der oben genannten und nicht dargestellten Druckfeder auf den in den Zeichnungen rechts dargestellten anderen Zylinderkern 2 hin. Der Verlagerungsweg des Kupplungsstückes 4 ist so groß, dass der Schlüssel 5 vollständig in den Schlüsselkanal 8 eingesteckt werden kann, bis die Zuhaltungen einsortiert werden. Wird ausgehend aus der in den Figuren 9 und 10 dargestellten Betriebsstellung der Zylinderkern 2 gedreht, so verbleibt zunächst das Schließglied 3 und das mit ihm drehfest verbundene Kupplungsstück 4 in der Position. Erst wenn der Kupplungsschlitz 7 mit dem Schlüsselkanal 8 fluchtet, kann die Schlüsselspitze 6 in den Kupplungsschlitz 7 treten, wie es die Figur 3 darstellt. In dieser Stellung fluchtet auch die Blockierausnehmung 12 mit dem Kupplungsschlitz 7, so dass der Blockierabschnitt 9' des Winkelhebels 9 in die Blockierausnehmung 12 eintreten kann.

Wird in der in Figur 5 dargestellten Betriebsstellung anstelle eines passenden Schlüssels ein Dietrich in den Schlüsselkanal 8 eingeschoben, so kann das Ende des Dietrichs, welches L-förmig abgewinkelt sein kann, in den Kupplungsschlitz eintreten. Der Schaft des Dietrich könnte zwar innerhalb des Schlüsselkanales gedreht werden. Da der Eintritt des Endes des Dietrichs in den Kupplungsschlitz 7 aber zwangsläufig eine Verschwenkung des Blockierelementes 9 zur Folge hat, ist der Blockierarm des zweiarmigen Blockierelementes in die Blockierausnehmung 12 eingetreten. Wird jetzt der Dietrich gedreht, so erfolgt zunächst eine Relativverdrehung des Kupplungsstückes 4 gegenüber dem Zylinderkern 2. Diese Relativdrehung ist aber dann beendet, wenn der Blockierarm 9" gegen die Wandung der Blockierausnehmung 12 stößt.

Die in den Zeichnungen rechts dargestellte Zylinderhälfte des Doppelschließzylinders ist im Wesentlichen mit der in den Zeichnungen links dargestellten Zylinderhälfte identisch. Während auf der linken Seite die Blockierausnehmung 12 von einem Diametralschlitz ausgebildet wird, wird sie auf der rechten Seite von einer Bohrung ausgebildet. Es handelt sich hierbei um eine Bohrung 12 in der Mantelwandung 2' der stirnseitigen Höhlung des Zylinderkernes 2.

## Patentansprüche

1. Freilaufschließzylinder Freilaufzylinder mit einem Zylindergehäuse (1), einem darin gelagerten Zylinderkern (2), welcher einen Schlüsselkanal (8) zum Einschieben eines Schlüssels aufweist, einem Schließglied (3) und einem zum Schließglied (3) drehfesten und bei nicht in den Schlüsselkanal (8) eingestecktem Schlüssel zum Zylinderkern (2) drehbaren Kupplungsstück (4) mit einem Kupplungsschlitz (7), in welchen die Spitze (6) eines in den Schlüsselkanal (8) des Zylinderkerns (2) eingesteckten Schlüssels einsteckbar ist, wenn der Kupplungsschlitz (7) mit dem Schlüsselkanal (8) fluchtet, **gekennzeichnet durch** ein von der Schlüsselspitze (6) beim Eintritt in den Kupplungsschlitz (7) in eine Formschlussverbindung zum Zylinderkern (2) bringbares Blockierelement (9), wobei das Blockierelement (9) in einer von der Schlüsselspitze (6) unbetätigten Stellung mit einem Betätigungsabschnitt (9') den Kupplungsschlitz (7) verschließt und mit einem Blockierabschnitt (9") außerhalb einer Blockierausnehmung (12) des Zylinderkerns liegt und in einer von der Schlüsselspitze (6) betätigten Stellung mit dem Betätigungsabschnitt (9') im Kupplungsschlitz (7) liegt und mit dem Blockierabschnitt (9") innerhalb der Blockierausnehmung (12) des Zylinderkernes (2) liegt.

2. Freilaufschließzylinder nach Anspruch 1, **dadurch gekennzeichnet, dass** das Blockierelement (9) ein Schwenkelement ist.

3. Freilaufschließzylinder nach Anspruch 2, **dadurch gekennzeichnet, dass** das Blockierelement (9) von einem zweiarmigen Hebel gebildet wird, wobei die im wesentlichen rechtwinklig aufeinander stehenden Hebelarme (9', 9") den Bestätigungsabschnitt bzw. den Blockierungsabschnitt ausbilden.

4. Freilaufschließzylinder nach einem der vorhergehenden Ansprüche, **dadurch gekennzeichnet, dass** das Blockierelement (9) mittelst einer Feder (11) in einer den Kupplungsschlitz (7) blockierenden Stellung gehalten ist.

5. Freilaufschließzylinder nach einem der vorhergehenden Ansprüche, **dadurch gekennzeichnet, dass** das Kupplungsstück (4) von der Spitze (6) des Schlüssels (5) in Achsrichtung geringfügig insbesondere gegen die Rückstellkraft einer Feder verlagerbar ist.

6. Freilaufschließzylinder nach einem der vorhergehenden Ansprüche, **dadurch gekennzeichnet, dass** die Blockierungsausnehmung eine Öffnung oder ein Schlitz in der Wandung (2') des Zylinderkernes (2) ist.

7. Freilaufschließzylinder nach einem der vorhergehenden Ansprüche, **dadurch gekennzeichnet, dass** der das Blockierelement (9) ausbildende Abschnitt des Kupplungsstückes (4) in einer Axialhöhlung des Zylinderkernes (2) liegt.

8. Freilaufschließzylinder nach einem der vorhergehenden Ansprüche, **dadurch gekennzeichnet, dass** der Freilaufschließzylinder ein Doppelschließzylinder mit zwei gegeneinander abgefederten Kupplungsstücken (4) welche jeweils ein Blockieruneselement (9) aufweisen.

## Claims

1. A free-running cylinder with a cylinder housing (1), a cylinder core (2) mounted therein, the cylinder core having a key channel (8) for insertion of a key, with a locking member (3) and with a coupling piece (4) that is rotationally fixed with respect to the locking member (3) and is rotatable with respect to the cylinder core (2) when no key is inserted into the key channel (8), the coupling piece (4) having a coupling slot (7) into which the tip (6) of a key, which has been inserted into the key channel (8) of the cylinder core (2), can be inserted when the coupling slot (7) is aligned with the key channel (8), **characterized by** a blocking element (9) which can be brought into a positively-locked connection to the cylinder core (2) by the key tip (6) upon entry into the coupling slot (7), wherein, in a position in which the blocking element (9) is not actuated by the key tip (6), an actuating portion (9') of the blocking element closes off the coupling slot (7) and a blocking portion (9") of the blocking element is located outside a blocking recess (12) of the cylinder core, and, in a position which the blocking element is actuated by the key tip (6), the blocking portion (9') of the blocking element is located in the coupling slot (7) and the blocking portion (9") is located within the blocking recess (12) of the cylinder core (2).

2. A free-running locking cylinder according to Claim 1, **characterized in that** the blocking element (9) is a pivot member.

3. A free-running locking cylinder according to Claim 2, **characterized in that** the blocking element (9) is formed by a two-armed lever, the lever arms (9', 9"), which are substantially at right angles to one another, forming the actuation portion and the blocking portion respectively.

4. A free-running locking cylinder according to any of the preceding claims, **characterized in that** the blocking element (9) is held, by means of a spring (11), in a position in which it blocks the coupling slot (7).

5. A free-running locking cylinder according to any of the preceding claims, **characterized in that** the coupling piece (4) is displaceable slightly in the axial direction by the tip (6) of the key (5), in particular against the restoring force of a spring.

6. A free-running locking cylinder according to any of the preceding claims, **characterized in that** the blocking recess is an opening or a slot in the wall (2') of the cylinder core (2).

7. A free-running locking cylinder according to any of the preceding claims, **characterized in that** the portion of the coupling piece (4) that forms the blocking element (9) is located in an axial cavity of the cylinder core (2).

8. A free-running locking cylinder according to any of the preceding claims, **characterized in that** the free-running locking cylinder has a double locking cylinder with two coupling pieces (4) that are spring biased against one another and each of which has a blocking element (9).

## Revendications

1. Cylindre à roue libre doté d'un boîtier de cylindre (1), d'une partie centrale de cylindre (2) logée dedans et comprenant un canal de clé (8) destiné à introduire une clé, un organe de fermeture (3) et une pièce d'accouplement (4) pouvant tourner de manière solidaire en rotation par rapport à l'organe de fermeture (3) et, lorsqu'une clé n'est pas insérée dans le canal de clé (8), pouvant tourner par rapport à la partie centrale de cylindre (2), et dotée d'une fente d'accouplement (7) dans laquelle peut être insérée la pointe (6) d'une clé insérée dans le canal de clé (8) de la partie centrale de cylindre (2), lorsque la fente d'accouplement (7) est alignée avec le canal de clé (8), **caractérisé par** un élément de blocage (9) pouvant être amené en contact avec une forme de clé par rapport à la partie centrale de cylindre (2) par la pointe de la clé (6) lorsqu'elle pénètre dans la fente d'accouplement (7), l'élément de blocage (9), dans une position non actionnée par la pointe de la clé (6), fermant la fente d'accouplement (7) avec une partie d'actionnement (9') et étant situé avec une partie de blocage (9") à l'extérieur d'un évidement de blocage (12) de la partie centrale de cylindre et étant situé dans une position actionnée par la pointe de la clé (6) avec la partie d'actionnement (9') dans la fente d'accouplement (7) et étant situé avec la partie de blocage (9") à l'intérieur de l'évidement de blocage (12) de la partie centrale de cylindre (2).

2. Serrure cylindrique à roue libre selon la revendication 1, **caractérisée en ce que** l'élément de blocage (9) est un élément pivotant.

3. Serrure cylindrique à roue libre selon la revendication 2, **caractérisée en ce que** l'élément de blocage (9) est formé par un levier à deux bras, les bras de levier (9', 9") sensiblement perpendiculaires l'un à l'autre formant la partie d'actionnement et/ou la partie de blocage.

4. Serrure cylindrique à roue libre selon l'une quelconque des revendications précédentes, **caractérisée en ce que** l'élément de blocage (9) est maintenu au moyen d'un ressort (11) dans une position bloquant la fente d'accouplement (7).

5. Serrure cylindrique à roue libre selon l'une quelconque des revendications précédentes, **caractérisée en ce que** la pièce d'accouplement (4) peut être légèrement déplacée dans le sens axial par la pointe (6) de la clé (5), en particulier dans le sens inverse de la force de rappel d'un ressort.

6. Serrure cylindrique à roue libre selon l'une quelconque des revendications précédentes, **caractérisée en ce que** l'évidement de blocage est une ouverture ou une fente dans la paroi (2') de la partie centrale de cylindre (2).

7. Serrure à roue libre selon l'une quelconque des revendications précédentes, **caractérisée en ce que** la partie de la pièce d'accouplement (4) formant l'élément de blocage (9) se situe dans une cavité axiale de la partie centrale de cylindre (2).

8. Serrure cylindrique à roue libre selon l'une quelconque des revendications précédentes, **caractérisée en ce que** la serrure cylindrique à roue libre est une double serrure cylindrique dotée de deux pièces d'accouplement (4) montées sur ressort l'une contre l'autre et comprenant chacune un élément de blocage (9).
